# EUROPÄISCHE PATENTSCHRIFT

(11) **EP 0 294 617 B1**
(45) Veröffentlichungstag und Bekanntmachung des Hinweises auf die Patenterteilung: **27.02.1991**
(21) Anmeldenummer: 88107799.4
(22) Anmeldetag: 14.05.1988
(51) Int. Cl.: B26B 7/00, B26B 9/00, B60J 1/00, B60S 5/00

(54) **Schneidwerkzeug**
Cutting tool
Outil de coupe

(30) Priorität: 06.06.1987 DE 3719073
(43) Veröffentlichungstag der Anmeldung: 14.12.1988
(73) Patentinhaber: C. & E. FEIN GmbH & Co., D-70176 Stuttgart (DE)
(72) Erfinder:
(74) Vertreter: Witte, Alexander, Dr.-Ing.

(56) Entgegenhaltungen:
- EP-A- 0 141 035
- EP-A- 0 174 427
- DE-C- 3 304 981
- DE-U- 8 617 670
- US-A- 3 924 327
- US-A- 4 080 734
- US-A- 4 199 852
- US-A- 4 215 475

## Beschreibung

Die Erfindung betrifft ein Schneidwerkzeug, zum Durchtrennen von elastischen Klebewulsten an Fahrzeugscheiben, nach dem Oberbegriff des Anspruchs 1.

In der Fahrzeugtechnik werden in zunehmendem Maße die Fensterscheiben in für diese vorgesehene Rahmen in der Karosserie eingeklebt. Hierzu wird ein Zwischenraum zwischen den Fensterscheiben und dem Rahmen mit einer Klebemasse gefüllt, welche bevorzugterweise aus Kunstkautschuk oder Polyurethan-Einkomponentenkleber besteht. Um derartige Fensterscheiben wieder aus dem Rahmen herausnehmen zu können, muß diese Klebemasse durchtrennt werden.

Hierfür ist bereits aus der EP-A 0141035 ein Schneidwerkzeug bekannt, welches ein Befestigungsteil und ein an diesem gehaltenes Klingenteil aufweist. Dieses Klingenteil ist gerade gerichtet und eignet sich vorzüglich zum Durchtrennen eines an einer Seite der Scheibe angeordneten Klebewulstes.

Ferner ist aus der US-A-4215475 ein Schneidwerkzeug bekannt, bei dem nichts über Schneidleanten im L-förmigen Bereich des leluigenteils ausgesagt ist und das einen im wesentlichen quadratischen Auerschnitt in diesem bereich aufweist. Bei manchen Fahrzeugtypen läßt es sich jedoch nicht vermeiden, daß beim Einkleben der Scheibe der Klebewulst nicht nur auf einer Seite der Scheibe, sondern zumindest teilweise oft auf zwei in der Regel senkrecht zueinander stehenden Flächen der Scheibe anliegt, z.B. an einer senkrecht zu einer Scheibenfläche verlaufenden Randfläche der Scheibe und zusätzlich noch an einer parallel zur Scheibenfläche verlaufenden Randfläche der Innen- oder Außenseite der Scheibe. Für diese Fälle ist ein Schneidwerkzeug mit einem gerade gerichteten Klingenteil nicht mehr geeignet, da sich das Schneidwerkzeug dann nur schwer durch einen solchen Klebewulst hindurchführen läßt.

Der Erfindung liegt ausgehand von der ERA-141035 die Aufgabe zugrunde, ein Schneidwerkzeug der gattungsgemäßen Art derart zu verbessern, daß es sich auch dazu eignet, an zwei oder mehr quer zueinander stehenden Randflächen einer Scheibe haftende Klebewulste zu durchtrennen.

Diese Aufgabe wird durch ein Schneidwerkzeug mit Sauflichen Meshmalen des Anspruchs 1 gelöst.

Dieses erfindungsgemäße Schneidwerkzeug hat vor allem den Vorteil, daß die abgewinkelte Klinge nun so in den Klebewulst eingestochen und geführt werden kann, daß jeweils ein Klingenschenkel parallel zu einer Fläche und der andere Klingenschenkel im wesentlichen parallel zur anderen Fläche der Scheibe verlaufen und daß die Schneidkanten ein einfaches Durchtrennen des Klebewulstes auch im Bereich der aneinanderstoßenden Klingenschenkel erlauben. Damit braucht keine Rücksicht mehr darauf genommen zu werden, ob die Klebemasse die Scheibe an ihrem Rand auf zwei quer zueinander verlaufenden Flächen umgreift oder nicht, da dieses erfindungsgemäße Schneidwerkzeug in jedem Fall ein einfaches und problemloses Heraustrennen der Scheibe ermöglicht.

Um im Bereich der aufeinanderstoßenden Klingenschenkel ein möglichst widerstandsfreies Schneiden zu ermöglichen, gehen die Schneidkanten der Klingenschenkel ineinander über, d.h. also in diesen Bereichen treten keine zusätzlichen Ecken und Kanten auf, die zu einer erhöhten Reibung und damit einer Erschwerung des Schneidens beitragen. Da es sich bei der Klebemasse zwar um eine elastische, jedoch in der Regel sehr zähe Masse handelt, sind die Klingenschenkel im Querschnitt flach ausgebildet sind, so daß die durchtrennte Klebemasse durch die Klingenschenkel nicht sehr weit auseinander gedrückt werden muß.

Da die Randflächen der Scheiben in der Regel in einem rechten Winkel aufeinander stehen, ist es auch vorteilhaft, wenn die Klingenschenkel ungefähr in einem rechten Winkel zueinander stehen.

Des weiteren besteht grundsätzlich die Möglichkeit, die Klingenschenkel nur einseitig anzuschleifen, so daß die Schneidkante in einer durch eine Oberfläche der Klingen schenkel definierten Ebene liegt. Derart angeschliffene Schneidwerkzeuge sind jedoch nicht sehr verschleißbeständig. Des weiteren hat ein einseitiger Schliff den Nachteil, daß das Schneidwerkzeug stets die Tendenz hat, in einer Richtung aus dem Klebewulst herauszulaufen. Aus diesem Grund ist bei einem bevorzugten Ausführungsbeispiel vorgesehen, daß die Klingenschenkel im Querschnitt beidseitig konvex auf die Schneidkante zulaufend ausgebildet sind, d.h. daß also die Klingenschenkel beidseitig angeschliffen sind. Eine derartige Ausbildung der Klingenschenkel hat den Vorteil, daß diese zum einen die Tendenz haben, gerade weiterzuschneiden,und außerdem stabiler und verschleißbeständiger sind.

Für besondere Ausführungsformen kann es vorteilhaft sein, wenn die Klingenschenkel auf einander gegenüberliegenden Kanten Schneidkanten tragen, d.h. daß also ein Schneiden in Vorwärts- und Rückwärtsrichtung möglich ist. Des weiteren erlauben die auf gegenüberliegenden Kanten angeordneten Schneidkanten auch ein erleichtertes Einstechen des erfindungsgemäßen Schneidwerkzeugs in die Klebemasse.

Eine verbesserte Führung des erfindungsgemäßen Schneidwerkzeugs ist dann möglich, wenn die Schneidkante des äußeren Klingenschenkels eine Krümmung mit einem in Schneidrichtung liegenden Krimmungsmittelpunkt aufweist, der insbesondere auf der der Schwenkachse zugewandten Seite liegt. In diesem Fall hält sich das Schneidwerkzeug selber in der Klebemasse und hat nicht die Tendenz, beim Schneiden aus dieser herauszulaufen.

Bei den bisherigen Ausführungsbeispielen wurde noch offen gelassen, wie das Klingenteil relativ zum Befestigungsteil ausgerichtet ist. So ist es beispielsweise vorteilhaft, wenn das Klingenteil so an das Befestigungsteil angesetzt ist, daß der äußere Klingenschenkel im wesentlichen in einer zur Schwenkachse ungefähr senkrecht stehenden Ebene liegt. In diesem Fall wird also bevorzugt mit dem äußeren Klingenschenkel geschnitten und der innere, zwischen dem äußeren Klingenschenkel und dem Befestigungsteil liegende Klingenschenkel ist auf einer Kreisbahn um die Schwenkachse geführt.

Alternativ dazu kann es vorteilhaft sein, wenn das Klingenteil so an das Befestigungsteil angesetzt ist, daß der innere Klingenschenkel im wesentlichen in einer zur Schwenkachse ungefähr senkrecht stehenden Ebene liegt.

Bei diesem Werkzeug wird also bevorzugt mit dem inneren Klingenschenkel geschnitten, der sich auch beim Schneiden lediglich in einer Ebene bewegt, während der äußere Klingenschenkel auf einer Kreisbahn geführt ist.

Die vorteilhafteste Ausführung, die insbesondere dann gewählt wird, wenn mit beiden Klingenschenkeln ein ungefähr gleich breiter Bereich der Klebemasse durchtrennt werden muß, sieht vor, daß das Klingenteil so an das Befestigungsteil angesetzt ist, daß beide Klingenschenkel auf zur Schwenkachse konzentrischen Kegelflächen liegen.

Bei diesen Ausführungsformen ist die relative Anordnung zwischen dem Klingenteil und dem Befestigungsteil insbesondere so gewählt, daß der sich an das Befestigungsteil anschließende innere Klingenschenkel mit dem Befestigungs teil fluchtet oder daß der innere Klingenschenkel in einem Winkel von dem Befestigungsteil absteht. Eine sehr einfach herzustellende und bevorzugte Ausführungsform sieht vor, daß der innere Klingenschenkel ungefähr L-förmig von dem Befestigungsteil absteht.

Eine weitere zweckmäßige Ausführungsform sieht vor, daß der äußere Klingenschenkel mit dem inneren Klingenschenkel und dem Befestigungsteil ungefähr ungefähr ein U bildet.

Schließlich ist es zum Schutz des Rahmens und gegebenenfalls der Scheibe vorteilhaft, wenn das Befestigungsteil in seinem dem inneren Klingenschenkel zugewandten Bereich eine Ummantelung trägt. Diese Ummantelung verhindert ein Anschlagen des oszillierenden Befestigungsteils gegen den Rahmen und gegebenenfalls auch gegen die Scheibe und somit Beschädigungen derselben.

Noch vorteilhafter ist es jedoch, wenn an dem Befestigungsteil ein Stützanschlag vorgesehen ist, welcher in beliebiger Form, beispielsweise in Form einer drehbaren Stützrolle, ausgebildet sein kann. Dieser Stützanschlag sollte bevorzugterweise aus weichem und stoßdämpfendem Material hergestellt sein, so daß er zum einen einen Schutz für die Scheibe und den Rahmen darstellt, zum anderen aber auch dazu verwendet werden kann, daß das Schneidwerkzeug beim Auftrennen der Klebemasse eine zusätzliche Führung erfährt und somit vermieden wird, daß das Klingenteil ungleich tief in die Klebemasse einschneidet.

Der Stützanschlag oder die Ummantelung ist zweckmäßigerweise dann so angeordnet, daß ihre dem Klingenteil zugewandte Randfläche ungefähr im Bereich eines Übergangs vom Befestigungsteil zum Klingenteil liegt.

Weitere Merkmale und Vorteile der Erfindung sind Gegenstand der folgenden Beschreibung sowie der zeichnerischen Darstellung einiger Ausführungsbeispiele. In der Zeichnung zeigen:
Fig. 1 ein erstes Ausführungsbeispiel des erfindungsgemäßen Schneidwerkzeugs beim Einsatz;
Fig. 2 eine perspektivische Ansicht des ersten Ausführungsbeispiels in Fig. 1;
Fig. 3 eine Frontansicht des ersten Ausführungsbeispiels;
Fig. 4 einen Schnitt längs Linie 4-4 in Fig. 3;
Fig. 5 einen Schnitt längs Linie 5-5 in Fig. 3;
Fig. 6 einen Querschnitt ähnlich Fig. 4 durch ein zweites Ausführungsbeispiel;
Fig. 7 eine Frontansicht eines dritten Ausführungsbeispiels und
Fig. 8 eine Frontansicht eines vierten Ausführungsbeispiels.

Fig. 1 zeigt im einzelnen ein als Ganzes mit 10 bezeichnetes erstes Ausführungsbeispiel eines erfindungsgemäßen Schneidwerkzeugs, welches ein Klingenteil 12 mit einem äußeren Klingenschenkel 14 und einem senkrecht von diesem abstehenden inneren Klingenschenkel 16 umfaßt. An diesem inneren Klingenschenkel 16 schließt sich ein als Ganzes mit 18 bezeichnetes Befestigungsteil an, welches ebenfalls einen mit dem inneren Klingenschenkel 16 fluchtenden Schenkel 20 sowie einen gegenüber diesem abgewinkelten Schenkel 22 aufweist.

Der Schenkel 22 ist, wie in Fig. 2 dargestellt, vorzugsweise mit einem mehrkantigen Durchbruch 25 versehen. Dieser Durchbruch 25 dient zur Befestigung des Schneidwerkzeugs 10 auf einer Schwenkwelle 26 eines als Ganzes mit 28 bezeichneten oszillierenden Schwenkantriebs, welche ihrerseits ein dem Durchbruch 25 entsprechendes Gegenstück 30 aufweist, so daß das Schneidwerkzeug 10 drehfest auf der Welle 26 gehalten und um eine Schwenkachse 24 oszillierend und schwenkend antreibbar ist.

Der Schenkel 20 ist zusätzlich noch mit einer Ummantelung 32 versehen, welche vorzugsweise aus einem elastischen Material ist, so daß die Ummantelung 32 als Polsterung dient.

Das Klingenteil 12 ist erfindungsgemäß so ausgebildet, daß sowohl der äußere Klingenschenkel 14 als auch der innere Klingenschenkel 16 jeweils eine Schneidkante 34 bzw. 36 tragen, wobei die Schneidkanten 34 und 36 kontinuierlich ineinander übergehen.

Beide Klingenschenkel sind, wie in Fig. 4 dargestellt, im Querschnitt konvex ausgebildet und somit zur Schneidkante 34, 36 hin vorzugsweise beidseitig angeschliffen.

Die den Schneidkanten 34, 36 gegenüberliegenden hinteren Kanten 38, 40 sind bei einem weiteren bevorzugten Ausführungsbeispiel ebenfalls angeschliffen, so daß ein Schneiden in beide Richtungen möglich ist.

Zusätzlich ist die Schneidkante 34 des äußeren Klingenschenkels noch gekrümmt, und zwar derart, daß ein Krümmungsmittelpunkt der Schneidkante in Schneidrichtung vor dieser liegt.

Wie in den Fig. 1 bis 3 dargestellt, ist das Schneidwerkzeug 10 zweckmäßigerweise einstückig ausgebildet, das heißt,daß das Klingenteil 12 in das Befestigungsteil 18 übergeht. Die Trennung zwischen beiden ist lediglich darin zu erkennen, daß beim Beginn des inneren Klingenschenkels 16 mit seiner Schneidkante 36 die Ummantelung 32 endet und einen im wesentlichen quer zum inneren Klingenschenkel 16 verlaufenden Rand 42 aufweist.

Beim Einsatz greift das erfindungsgemäße Schneidwerkzeug 10 in einen im wesentlichen L-förmigen Zwischenraum 44 zwischen einer Fensterscheibe 46 eines Kraftfahrzeugs und einem Fensterrahmen 38 desselben ein, wobei der Zwischenraum 44 mit einer Klebemasse 48 mehr oder weniger ausgefüllt ist. Mit dieser Klebemasse 48 ist die Fensterscheibe 46 in dem Rahmen 38 gehalten. Zum Herauslösen der Fensterscheibe 46 muß somit die Klebemasse 48, welche in der Regel eine elastische Klebemasse ist, durchtrennt werden. Hierzu wird das Schneidwerkzeug 10 mit seinem Klingenteil 12 in die Klebemasse 48 eingestochen und in einer Position, wie sie in Fig. 1 dargestellt ist, in dem Zwischenraum 44 entlanggeführt, wobei durch die oszillierenden Bewegungen um die Schwenkachse 24 die Schneidkanten 34 und 36 die Klebemasse 48 durchtrennen.

Die Ummantelung 32 dient insbesondere mit ihrem Rand 42 dazu, den Rahmen 38 der Karosserie des Kraftfahrzeugs, der in der Regel lackiert ist, möglichst weitgehend vor Beschädigungen zu schützen, da diese Ummantelung 32 als Polsterung bei einem möglichen Anschlagen des Befestigungsteils an dem Rahmen 38 wirkt.

Bei einer vereinfachten Ausführungsform kann, wie in Fig. 6 dargestellt, der Querschnitt des äußeren Klingenschenkels 14 und des inneren Klingenschenkels 16 auch so gewählt werden, daß er nur an einer Seite eine Schneidkante 34 bzw. 36 aufweist, während ein Rücken 50 der Klingenschenkel 14 bzw. 16 stumpf ausgebildet ist.

Eine für besondere Anwendungsfälle geeignete Form des erfindungsgemäßen Schneidwerkzeugs zeigt Fig. 7. Bei diesem ist das Befestigungsteil 18ʹ nicht abgekröpft, sondern flach und fluchtet mit dem inneren Klingenschenkel 16ʹ, so daß dieser Klingenschenkel 16ʹ in einer zur Schwenkachse 24ʹ ungefähr senkrechten Ebene verläuft, während der ungefähr rechtwinklig von dem inneren Klingenschenkel 16ʹ abstehende äußere Klingenschenkel 14ʹ sich auf einem Kreissegment um die Schwenkachse 24ʹ bewegt. Im übrigen ist das Klingenteil 12ʹ bei diesem Ausführungsbeispiel entsprechend dem Klingenteil 12 bei dem vorstehend beschriebenen Ausführungsbeispiel ausgebildet.

Zusätzlich ist das Befestigungsteil 18ʹ noch mit beiderseits auf diesem angeordneten Anschlagrollen 52 versehen, welche um ungefähr parallel zur Schwenkachse 24ʹ ausgerichtete und an dem Befestigungsteil 18ʹ gehaltene Stifte 54 drehbar sind. Diese vorzugsweise aus weichem, elastischen Material ausgebildeten Anschlagrollen 52 haben den Vorteil, daß sie ein Abstützen des Schneidwerkzeugs sowohl an der Fensterscheibe 46 als auch an dem Rahmen 38 ermöglichen und damit verhindern, daß mit dem Schneidwerkzeug zu tief in den Zwischenraum 44 hineingegriffen wird.

Ein weiteres Ausführungsbeispiel, dargestellt in Fig. 8, weist ein Klingenteil 12ʺ auf, das identisch mit dem Klingenteil 12 ausgebildet sein kann. Allerdings fluchtet der innere Klingenschenkel 16ʺ nicht mehr mit dem Befestigungsteil 18ʺ, sondern steht von diesem in einem Winkel ab, welcher vorzugsweise ungefähr 45° beträgt.

Das Befestigungsteil 18ʺ ist seinerseits so an der Schwenkwelle gehalten, daß die Schwenkachse 24ʺ ungefähr senkrecht auf dem Befestigungsteil 18ʺ steht. Damit bewegen sich die Klingenschenkel 14ʺ und 16ʺ jeweils auf einer Kegelfläche um die Schwenkachse 24ʺ.

Das Befestigungsteil 18ʺ ist seinerseits in einem dem inneren Klingenschenkel 16ʺ zugewandten Bereich mit einer Ummantelung 32ʺ versehen, welche ebenfalls zur Vermeidung von Beschädigungen der Karosserie oder des Rahmens dient. Die Ränder 42ʺ dieser Ummantelung 32ʺ schließen dabei zweckmäßigerweise einen Winkel von ungefähr 45° mit einer Oberfläche des Befestigungsteils 18ʺ ein und liegen im Bereich eines Übergangs vom Befestigungsteil 18ʺ zum Klingenteil 12ʺ.

Bei einer vorteilhaften Weiterbildung dieser Ausführungsform kann es auch vorgesehen sein, daß die Ummantelung 32ʺ durch eine Rolle ersetzt wird, welche um eine in Längsrichtung des Befestigungsteils 18ʺ ausgerichtete Achse drehbar ist und damit gleichzeitig als Führungsrolle beim Einsatz des Schneidwerkzeugs dienen kann.

Das Ausführungsbeispiel gemäß Fig. 8 hat den Vorteil, daß es von beiden Seiten, d.h. von einer Innenseite der Fensterscheibe als auch von einer Außenseite der Fensterscheibe, in den Zwischenraum zwischen der Fensterscheibe und den Rahmen eingeführt werden und arbeiten kann. Hierzu sollte es dann allerdings vorteilhafterweise beidseitig auf der Schwenkwelle des oszillierenden Schwenkantriebs montierbar sein.

## Patentansprüche

1. Schneidwerkzeug zum Durchtrennen von elastischen Klebewülsten an Fahrzeugscheiben für um eine Schwenkachse oszillierende Antriebe, mit einem Befestigungsteil (18) und einem an diesem gehaltenen abgewinkelten Klingenteil (12), welches einen inneren (16) und einen äußeren (14) Klingenschenkel umfaßt, die beide aneinanderstoßen und von denen der äußere (14) eine Schneidkante (34) aufweist, **dadurch gekennzeichnet**, daß beide Klinkenschenkel (14, 16) flach ausgebildet sind und eine in Schneidrichtung weisende und sich quer zu dieser bis zum jeweils anderen Klingenschenkel (16, 14) erstreckende Schneidkante (34, 36) aufweisen, und daß die Schneidkanten (34, 36) beider Klingenschenkel (14, 16) ineinander übergehen.

2. Schneidwerkzeug nach Anspruch 1, dadurch gekennzeichnet, daß die Klingenschenkel (14, 16) ungefähr in einem rechten Winkel zueinander stehen.

3. Schneidwerkzeug nach einem der voranstehenden Ansprüche, dadurch gekennzeichnet, daß die Klingenschenkel (14, 16) im Querschnitt beidseitig konvex auf die Schneidkante (34, 36) zulaufend ausgebildet sind.

4. Schneidwerkzeug nach einem der voranstehenden Ansprüche, dadurch gekennzeichnet, daß beide Klingenschenkel (14, 16) auf einander gegenüberliegenden Kanten Schneidkanten (34, 36, 38, 40) tragen.

5. Schneidwerkzeug nach einem der voranstehenden Ansprüche, dadurch gekennzeichnet, daß die Schneidkante (34) des äußeren Klingenschenkels (14) eine Krümmung mit einem in Schneidrichtung liegenden Krümmungsmittelpunkt aufweist.

6. Schneidwerkzeug nach einem der voranstehenden Ansprüche, dadurch gekennzeichnet, daß das Klingenteil (12) so an das Befestigungsteil (18) angesetzt ist, daß der äußere Klingenschenkel (14) im wesentlichen in einer zur Schwenkachse (24) ungefähr senkrecht stehenden Ebene liegt. (Fig. 1)

7. Schneidwerkzeug nach einem der Ansprüche 1 bis 5, dadurch gekennzeichnet, daß das Klingenteil (12) so an das Befestigungsteil (18) angesetzt ist, daß der innere Klingenschenkel (16) im wesentlichen in einer zur Schwenkachse (24) ungefähr senkrecht stehenden Ebene liegt. (Fig. 7)

8. Schneidwerkzeug nach einem der Ansprüche 1 bis 5, dadurch gekennzeichnet, daß das Klingenteil (12) so an das Befestigungsteil (18) angesetzt ist, daß beide Klingenschenkel (14, 16) auf zur Schwenkachse (24) konzentrischen Kegelflächen liegen. (Fig. 8)

9. Schneidwerkzeug nach Anspruch 8, dadurch gekennzeichnet, daß der innere Klingenschenkel (16) in einem Winkel von dem Befestigungsteil (18) absteht.

10. Schneidwerkzeug nach Anspruch 6, dadurch gekennzeichnet, daß der innere Klingenschenkel ungefähr L-förmig von dem Befestigungsteil (18) absteht.

11. Schneidwerkzeug nach Anspruch 6, dadurch gekennzeichnet, daß der äußere Klingenschenkel (14) mit dem inneren Klingenschenkel (16) und dem Befestigungsteil (18) ungefähr ein U bildet.

12. Schneidwerkzeug nach einem der voranstehenden Ansprüche, dadurch gekennzeichnet, daß das Befestigungsteil (18) in seinem dem inneren Klingenschenkel (16) zugewandten Bereich (20) eine Ummantelung (32) trägt.

13. Schneidwerkzeug nach einem der Ansprüche 1 bis 11, dadurch gekennzeichnet, daß an dem Befestigungsteil (18) ein Stützanschlag (52) vorgesehen ist.

14. Schneidwerkzeug nach einem der Ansprüche 12 oder 13, dadurch gekennzeichnet, daß dem Klingenteil (12) zugewandte Randflächen (42) der Ummantelung (32) oder des Stützanschlags (52) im Bereich eines Übergangs vom Befestigungsteil (18) zu der Schneidkante (36) des mineren klingenschenkel (16) liegt.

## Claims

1. A cutting tool _ for separating resilient adhesive beads on vehicle windows _ for drives oscillating about a pivot axis, having a fastening part (18) and an angled blade part (12) held thereon and comprising an inner blade portion (16) and an outer blade portion (14), which are both contiguous with each other and the outer one (14) of which has a cutting edge (34), characterized in that both blade portions (14, 16) are formed flat and have a cutting edge (34, 36) facing towards the cutting direction and extending transversely thereto as far as the respective other blade portion (16, 14), and the cutting edges (34, 36) of the two blade portions (14, 16) run into each other.

2. A cutting tool according to Claim 1, characterized in that the blade portions (14, 16) are orientated approximately at a right angle to each other.

3. A cutting tool according to any one of the preceding Claims, characterized in that in cross-section the blade portions (14, 16) ere made converging in a convex manner on both sides towards the cutting edge (34, 36).

4. A cutting tool according to any one of the preceding Claims, characterized in that the two blade portions (14, 16) have cutting edges (34, 36, 38, 40) on mutually opposite edges.

5. A cutting tool according to any one of the preceding Claims, characterized in that the cutting edge (34) of the outer blade portion (14) has a curvature with a centre lying in the cutting direction.

6. A cutting tool according to any one of the preceding Claims, characterized in that the blade part (12) is attached to the fastening part (18) in such a way that the outer blade portion (14) lies substantially in a plane situated approximately at right angles to the pivot axis (24) (Fig. 1).

7. A cutting tool according to any one of Claims 1 to 5, characterized in that the blade part (12) is attached to the fastening part (18) in such a way that the inner blade portion (16) lies substantially in a plane situated approximately at right angles to the pivot axis (24) (Fig. 7).

8. A cutting tool according to any one of Claims 1 to 5, characterized in that the blade part (12) is attached to the fastening part (18) in such a way that both the blade portions (14, 16) lie on conical surfaces concentric with the pivot axis (24) (Fig. 8).

9. A cutting tool according to Claim 8, characterized in that the inner blade portion (16) projects at an angle from the fastening part (18).

10. A cutting tool according to Claim 6, characterized in that the inner blade portion (16) projects in approximately an L-shape from the fastening part (18).

11. A cutting tool according to Claim 6, characterized in that the outer blade portion (14) forms approximately a U-shape with the inner blade portion (16) and the fastening part (18).

12. A cutting tool according to any one of the preceding Claims, characterized in that the fastening part (18) carries a covering (32) in its area (20) facing the inner blade portion (16).

13. A cutting tool according to any one of Claims 1 to 11, characterized in that a protective stop (52) is provided on the fastening part (18).

14. A cutting tool according to one of Claims 12 and 14, characterized in that edge faces (42) of the covering (32) or of the protective stop (52) which face the blade part (12) lie in the region of a transition from the fastening part (18) to the cutting edge (36) of the inner blade portion (16).

## Revendications

1. Outil coupant pour sectionner des bourrelets collants élastiques sur des vitres de véhicules, pour des entraînements oscillant autour d'un axe de pivotement, avec une partie de fixation (18) et une barre de coupe coudée (12) qui est maintenue sur cette partie de fixation et qui comprend une branche intérieure (16) et une branche extérieure (14) de barre de coupe qui sont jointives, la branche extérieure (14) présentant un tranchant (34), **caractérisé** en ce que les deux branches (14, 16) de la barre de coupe sont plates et présentent un tranchant respectif (34, 36) orienté dans la direction de coupe et s'étendant perpendiculairement à cette direction jusqu'à l'autre branche (16, 14), et en ce que les tranchants (34, 36) des deux branches de barre de coupe (14, 16) se raccordent l'un à l'autre.

2. Outil coupant selon la revendication 1, caractérisé en ce que les branches de barre de coupe (14, 16) sont disposées approximativement en angle droit l'une par rapport à l'autre.

3. Outil coupant selon l'une des revendications précédentes, caractérisé en ce que les branches de barre de coupe (14, 16) présentent une forme de section qui, des deux côtés, progresse de manière convexe vers les tranchants (34, 36).

4. Outil coupant selon l'une des revendications précédentes, caractérisé en ce que les deux branches de barre de coupe (14, 16) portent des tranchants (34, 36, 38, 40) sur des bords mutuellement opposés.

5. Outil coupant selon l'une des revendications précédentes, caractérisé en ce que le tranchant (34) de la branche extérieure de barre de coupe (14) présente une courbure dont le centre de courbure est situé dans la direction de coupe.

6. Outil coupant selon l'une des revendications précédentes, caractérisé en ce que la barre de coupe (12) est rattachée à la partie de fixation (18) de telle sorte que la branche extérieure de barre de coupe (14) se trouve sensiblement dans un plan approximativement perpendiculaire à l'axe de pivotement (24). (Figure 1)

7. Outil coupant selon l'une des revendications 1 à 5, caractérisé en ce que la barre de coupe (12) est rattachée sur la partie de fixation (18) de telle sorte que la branche intérieure de barre de coupe (16) se trouve sensiblement dans un plan approximativement perpendiculaire à l'axe de pivotement (24). (Figure 7)

8. Outil coupant selon l'une des revendications 1 à 5, caractérisé en ce que la barre de coupe (12) est rattachée sur la partie de fixation (18) de telle sorte que les deux branches de barre de coupe (14, 16) se trouvent sur des faces coniques concentriques à l'axe de pivotement (24). (Figure 8)

9. Outil coupant selon la revendication 8, caractérisé en ce que la branche intérieure de barre de coupe (16) part en angle de la partie de fixation (18).

10. Outil coupant selon la revendication 6, caractérisé en ce que la branche intérieure de barre de coupe part approximativement en forme de L de la partie de fixation (18).

11. Outil coupant selon la revendication 6, caractérisé en ce que la branche extérieure de barre de coupe (14) forme approximativement un U avec la branche intérieure de barre de coupe (16) et la partie de fixation (18).

12. Outil coupant selon l'une des revendications précédentes, caractérisé en ce que la partie de fixation (18) porte un enrobage (32) dans sa région (20) qui est tournée vers la branche intérieure de barre de coupe (16).

13. Outil coupant selon l'une des revendications 1 à 11, caractérisé en ce qu'une butée d'appui (52) est prévue sur la partie de fixation (18).

14. Outil coupant selon la revendication 12 ou 13, caractérisé en ce que la face de bord (42) de l'enrobage (32) ou de la butée d'appui (52) qui est tournée vers la barre de coupe (12) se trouve dans la région d'une transition entre la partie de fixation (18) et le tranchant (36) de la branche intérieure de barre de coupe (16).
